# FASCICULE DE BREVET EUROPEEN

(11) **EP 3 958 067 B1**
(45) Date de publication et mention de la délivrance du brevet: **08.10.2025**
(21) Numéro de dépôt: 20191389.4
(22) Date de dépôt: 17.08.2020
(51) Int. Cl.: G04B 37/00, G04B 37/11

(54) **DISPOSITIF DE FIXATION D'UN FOND SUR UNE CARRURE POUR PIECE D'HORLOGERIE**
VORRICHTUNG ZUR BEFESTIGUNG EINES BODENS AUF EINEM GEHÄUSERAHMEN EINER UHR
DEVICE FOR ATTACHING A BOTTOM ON A MIDDLE FOR A CLOCKPIECE

(43) Date de publication de la demande: 23.02.2022
(73) Titulaire: The Swatch Group Research and Development Ltd, 2074 Marin (CH)
(72) Inventeur: ALLIMANN, Joël, 1565 Vallon (CH); CHARTREL, Benjamin, 2072 St-Blaise (CH)
(74) Mandataire: ICB SA

(56) Documents cités:
- EP-A1- 1 249 741
- EP-A1- 2 874 022
- EP-A1- 3 599 519
- CH-A5- 694 110

## Description

### Domaine de l'invention

L'invention concerne un dispositif de fixation d'un fond sur une carrure d'une montre.

L'invention concerne encore une pièce d'horlogerie, notamment une montre, comportant un tel dispositif.

### Arrière-plan de l'invention

L'habillage des montres et appareils similaires obéit à de nombreuses contraintes, en particulier d'étanchéité, de robustesse, d'aspect, et doit être réalisé de façon à prévenir tout démontage involontaire se traduisant irrémédiablement par une intervention d'après-vente pour échange de joints, nettoyage, lubrification, voire réparation.

Certains composants d'habillage ou de commande doivent, encore, être indexés angulairement les uns par rapport aux autres, pour des repérages de position de référence d'origine, de repos, ou d'actionnement, ou encore pour faciliter la lecture d'indications ou de graduations, ou pour assurer la continuité de surfaces gauches et/ou de décors. Cet indexage angulaire est souvent délicat à bien réaliser, en combinaison avec un bon serrage des composants et avec une étanchéité parfaite des joints.

Le document EP2874022A1 divulgue une boîte de montre comprenant des pièces assemblées par une liaison à baïonnette.

### Résumé de l'invention

L'invention se propose de réaliser un assemblage étanche et sécurisé de composants d'habillage avec un indexage angulaire facile à réaliser.

A cet effet, l'invention concerne un dispositif de fixation d'un fond sur une carrure selon la revendication 1.

L'invention concerne encore une pièce d'horlogerie comportant un tel dispositif de fixation.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue éclatée en perspective d'un dispositif de fixation conforme à l'invention ;
- les figures 2a et 2b sont respectivement une vue en perspective d'un fond et d'une carrure d'un dispositif de fixation conforme à l'invention ;
- les figures 3a et 3b sont respectivement une vue de dessus d'un fond et une vue en coupe de la figure 3a du fond d'un dispositif de fixation conforme à l'invention ;
- les figures 4a et 4b sont respectivement une vue de dessous d'une carrure et une vue en coupe de la figure 4a de la carrure d'un dispositif de fixation conforme à l'invention ;
- les figures 5a et 5b sont respectivement une vue en perspective du dispositif de fixation assemblé et une vue en coupe de la figure 5a ;
- la figure 6 représentent les différentes réalisations possibles pour la gorge d'un dispositif de fixation conforme à l'invention.

### Description détaillée des modes de réalisation préférés

L'invention se propose de réaliser un assemblage étanche et sécurisé de composants d'habillage avec un indexage angulaire facile à réaliser, et dans une position garantie, et ceci avec un nombre minimal de composants.

Les figures 1 à 5b illustrent l'exemple non limitatif du montage et de l'indexage angulaire d'un fond par rapport à une carrure de montre.

L'invention concerne un dispositif de fixation 100 d'un fond 2 sur une carrure 1 d'une montre comprenant au moins un pion 4 solidaire de la carrure, un joint monté sur le fond, ledit fond comprenant, à proximité de son pourtour, au moins une gorge agencée pour coopérer avec le pion. Le fond 2 comprend, à proximité de sa périphérie, au moins une gorge 5, le pion 4 étant agencé pour coulisser dans la gorge 5 entre une première position, dite position d'introduction dans laquelle le fond 2 est libre, et une deuxième position dite position de verrouillage dans laquelle le fond 2 est verrouillé et positionné angulairement par rapport à la carrure 1, et en ce que ladite gorge 5 comprend au moins une bosse 55 pour former un point dur et augmenter le couple lors du passage du pion 4 au niveau de la bosse 55.

Le fond 2 est agencé pour passer d'une première position démontée d'insertion, à une deuxième position assemblée et verrouillée. Tel qu'illustré à la figure 2a, le fond 2 présente un épaulement 20 formant un couvercle 21 agencé pour couvrir en tout en partie avec la carrure 1 et un corps 22 agencé pour reposer dans la carrure.

Dans la première position démontée d'insertion, la carrure 1 et le fond 2 ont l'un par rapport à l'autre une première orientation angulaire.

Selon l'invention, le fond 2 comprend des moyens d'étanchéité, tels qu'un joint O-ring 3, au niveau de l'interface entre la carrure et le fond, le fond présentant une rainure pour recevoir le joint. Le passage de la première position démontée d'insertion à la deuxième position assemblée et verrouillée est effectué sous l'action d'efforts exercés par un opérateur : un effort axial pour surmonter l'effort résistant du joint O-ring et assembler le fond 2 et la carrure 1, et un couple pour les amener dans une position d'indexation angulaire.

Dans la deuxième position assemblée et verrouillée, la carrure et le fond ont l'un par rapport à l'autre une deuxième orientation angulaire différente de la première orientation angulaire. Le fond 2 et la carrure 1 sont maintenus axialement par le biais d'un ajustement à baïonnette.

Avantageusement, la solidarisation du fond et de la carrure par ajustement à baïonnette, notamment autour d'une direction axiale D, est réversible, et permet leur démontage. De façon propre à l'invention, ce démontage nécessite de la part d'un opérateur des efforts similaires à ceux exercés lors de l'assemblage, ce démontage nécessite de préférence l'utilisation d'un outil spécial, coopérant par exemple avec des trous ou des encoches périphériques disposés sur la face visible du fond 2. Un tel assemblage permet d'éviter un démontage du fond par le porteur, ou un démontage consécutif à une maladresse ou à un choc.

Selon l'invention, ce dispositif de fixation comporte au moins un troisième composant, un pion 4, qui est agencé pour être intercalé axialement entre le fond 2 et la carrure 1 et fixe en rotation par rapport à l'un d'entre eux, et qui comporte au moins une zone déformable élastiquement.

Selon l'invention telle que revendiquée dans la revendication 1 annexée, le dispositif comprend au moins un pion 4 solidaire de la carrure 1.

Ce pion 4 comprend une tête 40, un corps 41 et un pied 42 et est solidaire de la carrure. Tel qu'illustré, le corps 41, la tête 40 et le pied 42 sont de forme cylindrique, le corps 41 ayant un diamètre inférieur aux diamètres de la tête 40 et du pied 42. Le diamètre de la tête 40 et du pied 42 est prévu identique, mais il pourrait très bien être différent, on pourrait également imaginer des formes géométriques différents pour le pion 4, comme un corps 41 de forme parallélépipédique de section carrée.

Selon un mode de réalisation préférentiel de l'invention, le pion 4 est monté dans la carrure, la carrure 1 comprenant à cet effet un usinage 10 avec une ouverture en forme de T inversé pour la réception du pion 4, l'ouverture de l'usinage 10 débouchant à l'intérieur de la carrure de manière à rendre le montage invisible. Avantageusement, l'usinage 10 présentant au moins une nervure 11, et de préférence deux nervures, sur la paroi du corps du T de manière à effectuer un assemblage par clippage du pion 4 dans l'usinage 10, la tête du pion se logeant dans la tête du de l'usinage en forme de T.

Le pion 4 peut être réalisé en différents matériaux tels que le polyoxyméthylène, le polyuréthane, une matière à base polymère, ou encore élastomère, on connait par exemple l'asutane^{®} ou l'hytrel^{®}. Le matériau choisi permet de déterminer le couple de serrage maximal, ainsi un pion 4 autorise un couple de serrage d'environ 1.5 N.m, inférieur à celui usuel d'un fond vissé sur une carrure, pour un montage classique. L'intérêt d'un tel pion 4, de préférence dans un matériau élastique polymère ou similaire, est sa facilité à le loger dans un volume dont l'espace libre est limité, et où il est impossible d'implanter en toute sécurité un élément métallique susceptible de casser.

Ainsi, le corps 41 du pion 4 est déformable et est agencé pour opposer un couple résistant de moment variable à tout couple tangentiel relatif entre le fond 2 et la carrure 1.

Le corps 41 du pion est agencé pour coopérer avec au moins un relief complémentaire, tel qu'une bosse 55, que comporte le fond 2. Comme illustré à la figure 3a, le fond 2 présente à proximité de la périphérie du couvercle 21 au moins une gorge 5 qui s'étend selon un rayon du fond 2 et présente une profondeur au moins égale à la moitié de la hauteur du pion 4, et une largeur de dimension équivalente au diamètre du corps 41 du pion 4 de manière que le pion 4 coulisse au sein de la gorge 5. La gorge 5 comprend un fond 50, une première extrémité 51 et une seconde extrémité 52, et deux parois 53, le fond 50 de la gorge se présentant sous la forme d'une rainure 54 dont la largeur est équivalente aux dimensions de la tête ou du pied du pion 4 de manière à guider le pion et le maintenir axialement.

Ainsi, tout passage du pion 4 sur la bosse 55 dans la gorge 5 génère un couple résistant qui tend à s'opposer au mouvement relatif de rotation entre la carrure 1 et le fond 2.

Selon un mode de réalisation préférentiel, la gorge 5 comprend une pluralité de bosses 55, qui sont agencées pour opposer une résistance successive lors du passage du pion 4. Selon l'invention, dans une même gorge 5, la distance angulaire entre les bosses 55 successives est décroissante de manière à opposer une résistance croissante, lors d'une rotation entre le fond 2 et la carrure 1. La distance angulaire entre les bosses 55 successives peut également être prévue constante de manière à opposer un couple résistant constant.

Plusieurs configurations pour l'agencement des bosses sont réalisables. Selon un premier mode de réalisation, une ou plusieurs bosses 55 sont présentes sur une seule paroi latérale de la gorge 5. Selon un deuxième mode de réalisation, une ou plusieurs bosses sont disposées sur les deux parois latérales de la gorge 5, les bosses de chaque paroi étant disposées les unes en face des autres. Selon un troisième mode de réalisation, une ou plusieurs bosses sont disposées sur les deux parois latérales de la gorge 5, les bosses de chaque paroi étant décalées les unes par rapport aux autres. De même, la distance entre des bosses positionnées en vis-à-vis peut varier de manière à fournir un couple résistant progressif, comme illustré à la figure 6.

La première extrémité 51 de la gorge 5 forme un espace pour l'introduction du pion 4, et la seconde extrémité 52 forme une butée 6 et maintient le pion 4 en position dans la gorge 5. Pour ce faire, la première extrémité 51 présente des dimensions similaires à la tête ou le pied du pion 4, et la seconde extrémité 52 présente des dimensions similaires au corps du pion 4.

On comprend que l'effort résistant est d'autant plus important que le nombre de gorges 5, de bosses 55 et de pions 4 complémentaires en coopération est élevé. Il est donc possible de jouer sur le nombre de bosses successives, et/ou sur le nombre de pions et de gorges. Selon un mode de réalisation préférentiel de l'invention, le fond comprend trois gorges réparties angulairement de manière régulière, et la carrure comprend trois pions complémentaires.

Naturellement, la configuration peut être inversée, avec au moins une gorge usinée dans la carrure et au moins un pion solidaire du fond.

Lors de l'assemblage, l'opérateur pose le fond sur la carrure de manière à faire correspondre le pied du ou des pions avec la première extrémité 51 de la ou les gorges 5 de manière que les pions s'y insèrent lorsque l'opérateur imprime un mouvement de translation au fond 2 pour placer le couvercle 21 du fond 2 à proximité du rebord inférieur 13 de la carrure 1, de manière que le pion vienne en butée contre le fond et ainsi assure l'étanchéité grâce au joint 3. Le pion présente une hauteur très légèrement supérieure à la distance entre le fond de la forge et le couvercle du fond, ce qui permet d'éviter le contact entre le fond et la carrure, et un jeu de 0.02mm à 0.04mm est présent entre le fond et la carrure.

Ensuite l'opérateur imprime un couple progressif pour imprimer la rotation relative entre la carrure 1 et le fond 2 ; lors de cette rotation, l'opérateur effectuant l'assemblage rencontre une première résistance lors de la mise en coopération du corps 41 du pion 4 avec la première bosse 55 de la gorge 5. Ainsi, le couple résistant progresse lors de la rotation relative.

Dans un premier cas de figure, la première bosse 55 coopérant avec le pion est unique. Dans un deuxième cas de figure, la gorge comprend plusieurs bosses 55 pour que l'opérateur fournisse un effort par à-coups lors de la rotation, le sommet de couple résistant cumulé augmentant lors de chaque passage de point dur, pour atteindre, à l'angle d'indexage, la valeur maximale. L'opérateur rencontre ainsi une sensation de résistance croissante, jusqu'à la butée 52.

Tel qu'illustré sur les figures, le fond 2 comprend trois gorges 55, réparties à 120°, chacune des gorges étant agencée pour coopérer avec un pion 4 complémentaire à la gorge. La carrure comprend ainsi trois pions répartis à 120°, et l'opérateur ressent un seul passage de point dur lorsque les trois pions à 120° passent une bosse 55 simultanément.

L'étanchéité existe dès la mise en place du fond sur la carrure, et le mécanisme selon l'invention est agencé pour que, comme dans le cas précédent d'une bosse unique, la mise en sécurité de l'étanchéité du ou des joints d'étanchéité soit assurée dès l'introduction du fond dans la carrure, et ensuite qu'aucun desserrage ne peut se produire sans action volontaire d'un opérateur.

Dans la pratique, de très bons résultats sont obtenus avec au moins deux, et de préférence trois, voire quatre, bosses successives, de façon à procurer une course angulaire élémentaire suffisante pour le passage de chaque bosse.

L'invention nécessite, lors de l'assemblage, le franchissement successif de plusieurs bosses de manière à former une résistance croissante, mais aussi au démontage, car, depuis la position finale indexée, notamment sur la butée mécanique, toute application d'un effort soudain se traduit, dans le pire des cas, par le franchissement d'une seule bosse 55, sans désassemblage total, avec un décalage visuel, mais surtout sans perte d'étanchéité ni risque de pollution de l'intérieur de la montre. Dans l'exemple illustré, même lorsque l'opérateur franchit successivement trois seuils, visible optiquement en raison du décalage, l'étanchéité est toujours assurée. Pour avoir une perte d'étanchéité, l'opérateur doit sortir partiellement le fond de manière que le joint ne soit plus comprimé, le joint n'étant pas impacté par la rotation du fond.

Selon un mode de réalisation, la distance entre chaque bosse 55 est identique, et son passage oppose un même couple résistant.

Dans une variante avantageuse, la distance entre chaque bosse est décroissante, et l'opérateur doit appliquer un couple croissant, comme dans l'exemple des trois bosses 55 de la figure 3a.

L'invention est avantageuse car parfaitement compatible avec des dimensions horlogères, tout en ayant une capacité d'un effort résistant élevé, qui peut atteindre quelques N.m.

D'ailleurs, dans le cas où la pièce d'horlogerie est soumise à des contraintes particulières de grande ampleur, le démontage du mécanisme selon l'invention nécessite le maintien de l'application d'un éventuel effort d'origine accidentelle pendant une course angulaire importante, de 5 à 10° pour le franchissement d'une seule bosse dans l'exemple illustré, la sécurité restant encore assurée si plusieurs bosses se succèdent.

Selon l'invention, l'indexage angulaire est garanti par la deuxième extrémité 52 qui forme une butée 6 de limitation de course.

L'invention permet, ainsi, de prévenir tout démontage inopiné et involontaire du fond de la carrure, par exemple sous l'effet de vibrations, de cycles de dilatation successifs, par une utilisation malencontreuse du porteur, ou autre.

De façon préférée, le démontage nécessite un outil spécial non commercialisé, ce qui assure l'exécution de la maintenance par du personnel d'après-vente possédant les qualifications requises.

L'invention se prête bien aux cas où la carrure et le fond sont réalisés dans des matériaux différents, avec des coefficients de dilatation différents, ou encore des matières fragiles, ou dures (céramique, saphir), qui n'autorisent pas des modes de fixation standard. Citons parmi des configurations classiques l'assemblage d'une carrure en or avec un fond saphir, ou encore une boîte entièrement en céramique, une combinaison métal-céramique, ou similaires.

Un avantage important de l'invention est d'éliminer tout contact/frictions entre le fond et la carrure et ainsi prévenir l'apparition de résidus dus aux frottements et l'ajout d'une graisse pour les piéger comme c'est le cas dans l'art antérieur.

Un autre avantage important de l'invention est de fournir une sécurité accrue à l'ouverture grâce au passage successif de plusieurs crans et l'obligation de retirer au moins partiellement le fond avant toute perte d'étanchéité.

L'invention concerne encore une pièce d'horlogerie ou montre 1000 comportant un tel dispositif de fixation 100.

En somme, l'invention permet de disposer d'un dispositif de fixation dont la conception est peu encombrante, qui assure le maintien de l'étanchéité de la montre, qu'elle protège contre tout démontage accidentel.

L'invention permet également d'assurer l'orientation parfaite d'un composant maintenu bloqué dans sa position de service.

L'invention procure de nombreux avantages :
- à partir d'une première position angulaire relative, entre le fond et la carrure, où la fonction d'étanchéité est assurée, par exemple dès que la compression d'un joint d'étanchéité est effectuée, il existe, dans le mécanisme selon l'invention, un domaine élargi de valeurs angulaires relatives entre le fond et la carrure, dans lequel l'étanchéité reste garantie, par exemple de plusieurs dizaines de degrés, ce qui est important en comparaison avec par exemple un fond vissé standard dans le cas d'un sous-ensemble carrure-fond, où un dévissage de quelques degrés seulement entraîne la perte d'étanchéité et la nécessité d'une remise en propreté et d'un nouveau joint, alors que selon l'invention ce n'est qu'après le passage du tout dernier cran lors du démontage que la perte d'étanchéité devient possible si l'on poursuit la rotation et que l'on commence à extraire le fond 2 de la carrure 1 ;
- une fermeture par succession de crans qui présente un couple de fermeture du fond largement dimensionné, à la fois suffisant et acceptable pour un tel montage, grâce en particulier à la multiplication du nombre de bosses réparties dans la gorge , avec, pour l'opérateur, une sensation de vissage par étapes d'augmentation du couple de fermeture jusqu'à la position désirée, réputée être la position fermée, qui est aussi bien perceptible ;
- une sécurité d'ouverture, qui est augmentée par deux facteurs : la nécessité pour l'opérateur de fournir une énergie positive importante pour passer un cran, et le passage successif de plusieurs crans préalable à toute perte d'étanchéité.

## Revendications

1. Dispositif de fixation (100) d'un fond sur une carrure d'une montre, le fond (2) présentant un épaulement (20) formant un couvercle (21) agencé pour couvrir en tout en partie avec la carrure (1) et un corps (22) agencé pour reposer dans la carrure (1), ledit dispositif comprenant au moins un pion (4) solidaire de la carrure, un joint (3) nonté entre le fond (2) et la carrure (1), dans lequel ledit fond (2) comprend, à proximité de sa périphérie, au moins une gorge (5), le pion (4) étant agencé pour être intercalé axialement entre le fond (2) et la carrure (1), le pion (4) comportant au moins une zone déformable élastiquement, et agencé pour coulisser dans la gorge (5) entre une première position, dite position d'introduction dans laquelle le fond (2) est libre, et une deuxième position dite position de verrouillage dans laquelle le fond (2) est verrouillé et positionné angulairement par rapport à la carrure (1), et dans lequel ladite gorge (5) comprend au moins une bosse (55) pour former un point dur et augmenter le couple lors du passage du pion (4) au niveau de la bosse (55).

2. Dispositif de fixation (100) d'un fond (2) sur une carrure (1) d'une montre selon la revendication 1, **caractérisé en ce que** le pion (4) est monté dans la carrure (1), ledit pion (4) présentant un corps (41), une tête (40) et un pied (42), le corps ayant un diamètre inférieur aux diamètres de la tête et/ou du pied.

3. Dispositif de fixation (100) d'un fond (2) sur une carrure (1) d'une montre selon la revendication 2, **caractérisé en ce que** la carrure (1) comprend un usinage (10) avec une ouverture en forme de T inversé pour la réception du pion, ledit usinage (10) présentant au moins une nervure (11) de manière à effectuer un assemblage par clippage du pion (4) dans l'usinage (10).

4. Dispositif de fixation (100) d'un fond (2) sur une carrure (1) d'une montre selon la revendication 3, **caractérisé en ce que** l'ouverture de l'usinage (10) débouche à l'intérieur de la carrure (1).

5. Dispositif de fixation (100) d'un fond sur une carrure d'une montre selon l'une des revendications précédentes, **caractérisé en ce que** le pion (4) est réalisé dans un matériau rigide et déformable élastiquement, tel que le polyoxyméthylène, le polyuréthane, une matière à base polymère, ou encore une matière élastomère.

6. Dispositif de fixation (100) d'un fond sur une carrure d'une montre selon la revendication 1, dans lequel le pion (4) est usiné avec la carrure (1), l'ensemble formant un élément d'un seul tenant.

7. Dispositif de fixation (100) d'un fond sur une carrure d'une montre selon l'une des revendications 1 à 6, **caractérisé en ce que** la gorge (5) s'étend selon un rayon du fond (2) et présente une profondeur au moins égale à la moitié de la hauteur du pion (4), et une largeur de dimension similaire au diamètre du corps (40) du pion de manière que le pion coulisse au sein de la gorge (5).

8. Dispositif de fixation (100) selon l'une des revendications 1 à 7, **caractérisé en ce que** la gorge (5) comprend un fond (50), une première et une seconde extrémité (51, 52), et deux parois (53), le fond se présentant sous la forme d'une rainure (54) aux dimensions de la tête (40) ou du pied (42) du pion de manière à guider le pion et le maintenir axialement.

9. Dispositif de fixation (100) selon la revendication 8, **caractérisé en ce que** la première extrémité (51) forme un espace pour l'introduction du pion (4), et la seconde extrémité (52) forme une butée et maintient le pion en position.

10. Dispositif de fixation (100) selon la revendication 8 ou 9, **caractérisé en ce que** la première extrémité (51) présente des dimensions similaires à la tête ou au pied du pion (4), et la seconde extrémité (52) présente des dimensions similaires au corps (40) du pion.

11. Dispositif de fixation (100) selon l'une des revendications 8 à 10, **caractérisé en ce que** la bosse (55) est formée sur l'une des deux parois (53) de la gorge (5).

12. Dispositif de fixation (100) selon l'une des revendications 1 à 11, **caractérisé en ce que** la gorge (5) comprend plusieurs bosses (55), la distance entre chaque bosse (55) étant identique.

13. Dispositif de fixation (100) selon l'une des revendications 1 à 11, **caractérisé en ce que** la gorge (5) comprend plusieurs bosses (55), la distance entre chaque bosse (55) étant décroissante.

14. Dispositif de fixation (100) selon l'une des revendications 1 à 13, **caractérisé en ce que** le dispositif comprend au moins trois pions (4) répartis angulairement sur le fond et disposés à intervalle régulier.

15. Pièce d'horlogerie **caractérisé en ce qu'**elle comprend un dispositif de fixation (100) selon l'une des revendications 1 à 14.

## Patentansprüche

1. Befestigungsvorrichtung (100) zum Befestigen eines Bodens an einem Gehäusemittelteil einer Uhr, wobei der Boden (2) einen Absatz (20) aufweist, der einen Deckelbereich (21) bildet, welcher so ausgelegt ist, dass er das Gehäusemittelteil (1) ganz oder teilweise überdeckt, sowie einen Körperabschnitt (22), der so gestaltet ist, dass er im Gehäusemittelteil (1) aufliegt, wobei die Vorrichtung mindestens einen mit dem Gehäusemittelteil verbundenen Zapfen (4) sowie eine zwischen dem Boden (2) und dem Gehäusemittelteil (1) angeordnete Dichtung (3) umfasst, wobei der Boden (2) in der Nähe seines Randbereichs mindestens eine Nut (5) aufweist, wobei der Zapfen (4) so eingerichtet ist, dass er axial zwischen dem Boden (2) und dem Gehäusemittelteil (1) eingreift, wobei der Zapfen (4) mindestens einen elastisch verformbaren Bereich aufweist und so ausgebildet ist, dass er in der Nut (5) zwischen einer ersten Position - einer sogenannten Einführposition, in der der Boden (2) frei ist - und einer zweiten Position - einer sogenannten Verriegelungsposition, in der der Boden (2) verriegelt und relativ zum Gehäusemittelteil (1) winkelfixiert ist - gleitend beweglich ist, und wobei die Nut (5) mindestens eine Erhebung (55) aufweist, um einen Rastpunkt zu bilden und das Drehmoment beim Passieren der Erhebung (55) durch den Zapfen (4) zu erhöhen.

2. Befestigungsvorrichtung (100) zum Befestigen eines Bodens (2) an einem Gehäusemittelteil (1) einer Uhr gemäß Anspruch 1, **dadurch gekennzeichnet, dass** der Zapfen (4) im Gehäusemittelteil (1) montiert ist, wobei der genannte Zapfen (4) einen Körper (41), einen Kopf (40) und einen Fuß (42) aufweist, wobei der Körper einen kleineren Durchmesser als der Kopf und/oder der Fuß aufweist.

3. Befestigungsvorrichtung (100) zum Befestigen eines Bodens (2) an einem Gehäusemittelteil (1) einer Uhr gemäß Anspruch 2, **dadurch gekennzeichnet, dass** das Gehäusemittelteil (1) eine Ausarbeitung (10) mit einer Öffnung in umgekehrter T-Form zur Aufnahme des Zapfens (4) aufweist, wobei die genannte Ausarbeitung (10) mindestens eine Rippe (11) umfasst, um ein Einklipsen des Zapfens (4) in die Ausarbeitung (10) zu ermöglichen.

4. Befestigungsvorrichtung (100) zum Befestigen eines Bodens (2) an einem Gehäusemittelteil (1) einer Uhr gemäß Anspruch 3, **dadurch gekennzeichnet, dass** die Öffnung der Ausarbeitung (10) in das Innere des Gehäusemittelteils (1) mündet.

5. Befestigungsvorrichtung (100) zum Befestigen eines Bodens an einem Gehäusemittelteil einer Uhr gemäß einem der vorhergehenden Ansprüche, **dadurch gekennzeichnet, dass** der Zapfen (4) aus einem steifen und elastisch verformbaren Material besteht, wie Polyoxymethylen, Polyurethan, einem polymerbasierten Werkstoff oder einem Elastomer.

6. Befestigungsvorrichtung (100) zum Befestigen eines Bodens an einem Gehäusemittelteil einer Uhr gemäß Anspruch 1, wobei der Zapfen (4) einstückig mit dem Gehäusemittelteil (1) ausgebildet ist, sodass die Einheit ein integrales Bauteil bildet.

7. Befestigungsvorrichtung (100) zum Befestigen eines Bodens an einem Gehäusemittelteil einer Uhr gemäß einem der Ansprüche 1 bis 6, **dadurch gekennzeichnet, dass** die Nut (5) sich entlang eines Radius des Bodens (2) erstreckt und eine Tiefe aufweist, die mindestens der Hälfte der Höhe des Zapfens (4) entspricht, sowie eine Breite besitzt, die in etwa dem Durchmesser des Körpers (40) des Zapfens entspricht, sodass der Zapfen in der Nut (5) gleitend geführt ist.

8. Befestigungsvorrichtung (100) gemäß einem der Ansprüche 1 bis 7, **dadurch gekennzeichnet, dass** die Nut (5) einen Boden (50), ein erstes und ein zweites Ende (51, 52) sowie zwei Seitenwände (53) umfasst, wobei der Boden in Form einer Rille (54) ausgestaltet ist, deren Abmessungen dem Kopf (40) oder dem Fuß (42) des Zapfens (4) entsprechen, um den Zapfen zu führen und axial zu halten.

9. Befestigungsvorrichtung (100) nach Anspruch 8, **dadurch gekennzeichnet, dass** das erste Ende (51) einen Einführbereich für den Zapfen (4) bildet und das zweite Ende (52) einen Anschlag bildet sowie den Zapfen in Position hält.

10. Befestigungsvorrichtung (100) nach Anspruch 8 oder 9, **dadurch gekennzeichnet, dass** das erste Ende (51) deren Abmessungen denen des Kopfes oder des Fußes des Zapfens (4) entsprechen, und dass das zweite Ende (52) Abmessungen aufweist, die dem Körper (40) des Zapfens entsprechen.

11. Befestigungsvorrichtung (100) nach einem der Ansprüche 8 bis 10, **dadurch gekennzeichnet, dass** die Erhebung (55) an einer der beiden Seitenwände (53) der Nut (5) ausgebildet ist.

12. Befestigungsvorrichtung (100) nach einem der Ansprüche 1 bis 11, **dadurch gekennzeichnet, dass** die Nut (5) mehrere Erhebungen (55) aufweist, wobei der Abstand zwischen den einzelnen Erhebungen (55) gleich ist.

13. Befestigungsvorrichtung (100) nach einem der Ansprüche 1 bis 11, **dadurch gekennzeichnet, dass** die Nut (5) mehrere Erhebungen (55) aufweist, wobei der Abstand zwischen den einzelnen Erhebungen (55) abnimmt.

14. Befestigungsvorrichtung (100) nach einem der Ansprüche 1 bis 13, **dadurch gekennzeichnet, dass** die Vorrichtung mindestens drei Zapfen (4) umfasst, die auf dem Boden winkelgleich verteilt und in regelmäßigen Abständen angeordnet sind.

15. Uhr, **dadurch gekennzeichnet, dass** sie eine Befestigungsvorrichtung (100) gemäß einem der Ansprüche 1 bis 14 umfasst.

## Claims

1. A device for fastening (100) a back on a middle of a watch, the back (2) having a shoulder (20) forming a cover (21) arranged to cover entirely partly with the middle (1) and a body (22) arranged to rest in the middle (1), said device comprising at least one pin (4) integral with the middle, a seal (3) mounted between the back (2) and the middle (1), in which said back (2) comprises, near its periphery, at least one groove (5), the pin (4) being arranged to be inserted axially between the base (2) and the middle (1), the pin (4) comprising at least one elastically deformable zone, and being arranged to slide in the groove (5) between a first position, called the insertion position wherein the back (2) is free, and a second position called locking position wherein the back (2) is locked and positioned angularly relative to the middle (1), and in which said groove (5) comprises at least one bump (55) to form a hard point and increase the torque when the pin (4) passes through the bump (55).

2. The device (100) for fastening a back (2) on a middle (1) of a watch according to claim 1, **characterised in that** the pin (4) is mounted in the middle (1), said pin (4) having a body (41), a head (40) and a foot (42), the body having a diameter smaller than the diameters of the head and/or the foot.

3. The device (100) for fastening a back (2) on a middle (1) of a watch according to claim 2, **characterised in that** the middle (1) comprises a machining (10) with an opening in the shape of an inverted T for receiving the pin, said machining (10) having at least one rib (11) so as to perform an assembly by clipping the pin (4) into the machining (10).

4. The device (100) for fastening a back (2) on a middle (1) of a watch according to claim 3, **characterised in that** the opening of the machining (10) opens inside the middle (1).

5. The device (100) for fastening a back on a middle of a watch according to one of the preceding claims, **characterised in that** the pin (4) is made of a rigid and elastically deformable material, such as polyoxymethylene, polyurethane, a polymer-based material, or else an elastomer material.

6. The device (100) for fastening a back on a middle of a watch according to claim 1, wherein the pin (4) is machined with the middle (1), the assembly forming an integral element.

7. The device (100) for fastening a back on a middle of a watch according to one of claims 1 to 6, **characterised in that** the groove (5) extends along a radius of the back (2) and has a depth at least equal to half the height of the pin (4), and a width of dimension similar to the diameter of the body (40) of the pin so that the pin slides within the groove (5).

8. The fastening device (100) according to one of claims 1 to 7, **characterised in that** the groove (5) comprises a back (50), a first and a second end (51, 52), and two walls (53), the back being in the shape of a slot (54) to the dimensions of the head (40) or the foot (42) of the pin so as to guide the pin and maintain it axially.

9. The fastening device (100) according to claim 8, **characterised in that** the first end (51) forms a space for the introduction of the pin (4), and the second end (52) forms a stop and maintains the pin in position.

10. The fastening device (100) according to claim 8 or 9, **characterised in that** the first end (51) has dimensions similar to the head or the foot of the pin (4), and the second end (52) has dimensions similar to the body (40) of the pin.

11. The fastening device (100) according to one of claims 8 to 10, **characterised in that** the bump (55) is formed on one of the two walls (53) of the groove (5).

12. The fastening device (100) according to one of claims 1 to 11, **characterised in that** the groove (5) comprises several bumps (55), the distance between each bump (55) being identical.

13. The fastening device (100) according to one of claims 1 to 11, **characterised in that** the groove (5) comprises several bumps (55), the distance between each bump (55) being decreasing.

14. The fastening device (100) according to one of claims 1 to 13, **characterised in that** the device comprises at least three pins (4) distributed angularly on the back and disposed at regular intervals.

15. A timepiece **characterised in that** it comprises a fastening device (100) according to one of claims 1 to 14.
